# EUROPÄISCHE PATENTSCHRIFT

(11) **EP 0 325 123 B1**
(45) Veröffentlichungstag und Bekanntmachung des Hinweises auf die Patenterteilung: **03.03.1993**
(21) Anmeldenummer: 89100209.9
(22) Anmeldetag: 07.01.1989
(51) Int. Cl.: B21D 51/26, B65D 25/32

(54) **Verfahren zum Herstellen eines zylindrischen Metallbehälters**
Method of making a cylindrical metal container
Procédé de fabrication d'un récipient métallique cylindrique

(30) Priorität: 19.01.1988 US 145620
(43) Veröffentlichungstag der Anmeldung: 26.07.1989
(73) Patentinhaber: Van Dorn Company, Cleveland Ohio 44104 (US)
(72) Erfinder: Gallagher, Thomas A., Chagrin Falls, Ohio 44022 (US)
(74) Vertreter: Hennicke, Albrecht, Dipl.-Ing.

(56) Entgegenhaltungen:
- EP-A- 0 194 608
- EP-A- 0 316 754
- GB-A- 1 203 758
- US-A- 3 476 289

## Beschreibung

Die Erfindung betrifft ein Verfahren zum Herstellen eines zylindrischen Metallbehälters aus einem feuerverzinnten Blechstück, dessen Seitenränder etwa ebenso lang sind wie der Umfang des Behälters und dessen Längsränder eine Länge haben, die etwa der Höhe des Behälters entspricht, mit auf der zylindrischen Seitenwand befestigten Tragbügelösen, die einen napfförmigen Körper haben, der eine Grundfläche mit einer Öffnung zur Aufnahme eines Drahtbügels und ein kreisförmiges Randteil aufweist, von dem langgestreckte, im wesentlichen senkrecht zu den Seitenrändern verlaufende, diametral einander gegenüberliegende Befestigungslappen ausgehen, mit denen die Tragbügelösen zunächst derart auf dem ebenen und geradlinig begrenzten Blechstück durch Widerstandsschweißung befestigt werden, daß sie sich in ihrer Längsrichtung im wesentlichen parallel zu den Längsrändern des Blechstückes erstrecken, das anschließend zu einem Zylinder gerollt wird, dessen Längsränder einander nicht mehr als 0,5 mm überlappen und die durch eine Schweißnaht miteinander verbunden werden.

Tragbügelösen werden in der Regel an einem zylindrischen Metallbehälter erst dann angebracht, nachdem der Dosenkörper aus einem ebenen, geradlinig begrenzten Blechstück in eine zyindrische Form gebracht und die Ränder durch einen Längsfalz verschweißt worden sind. Die dann erforderliche Befestigung der Ösen am runden Dosenrumpf durch Punktschweißung erfordert viel Zeit, und es ist in der Regel nicht möglich, mehr als 20 Dosenrümpfe pro Minute herzustellen. Versuche, die Ösen durch Buckelschweißung an den zylindrischen Dosenrümpfen zu befestigen, führten zu einem Abflachen des Zylinders an denjenigen Stellen, wo die Ösen angebracht worden waren. Ferner kam es oft vor, daß die Ösen abplatzten, wenn sie nicht ausreichend festgeschweißt waren.

Nach einem älteren, gemäß Artikel 54 Absatz 3 zum Stand der Technik gerechneten Vorschlag (EP-A-316 754), von dem die vorliegende Erfindung ausgeht und dessen Merkmale am Beginn dieser Beschreibung näher erläutert sind, sollen die Tragbügelösen mit diametral einander gegenüberliegenden Befestigungslappen erst auf einem ebenen und geradlinig begrenzten Blechstück angeschweißt werden, aus dem dann die zylindrische Seitenwand des Behälters geformt wird. Bei einem solchen Verfahren besteht jedoch die Schwierigkeit, daß die Behälterwandung im Bereich der Befestigungslappen der Tragbügelösen erheblich versteift wird und sich nicht mehr einfach zu einem Zylinder rollen läßt. Ferner kann es geschehen, daß die Befestigungslappen beim Rollen des Blechstückes zu einem Zylinder abplatzen.

Es ist auch bereits bekannt, Tragbügelösen mit zwei diametral einander gegenüberliegenden Befestigungslappen an einem zylindrischen Behälter zu befestigen (US-A-3 476 289), bei dem die Lappen mit Löchern versehen sind, die einen gegen die Zylinderwand vorspringenden scharfen Rand aufweisen. Dieser scharfe Rand durchdringt eine den Metallbehälter umgebende Isolierhülle und fällt beim Befestigen am Behälter durch elektrische Widerstandsschweißung zusammen.

Bei diesem bekannten Verfahren muß zwischen dem Behälter und den Tragbügelösen eine elektrische Isolierschicht vorgesehen werden, und es besteht die Gefahr, daß die Behälterwandung beim Ansetzen der Tragbügelösen beschädigt wird.

Aufgabe der Erfindung ist es, ein Verfahren der eingangs näher erläuterten Art zum Herstellen eines zylindrischen Metallbehälters so zu verbessern, daß die Tragbügelösen durch Widerstandsschweißung sehr schnell und einfach befestigt werden können und beim Formen des Behälters zu einem Zylinder weder abspringen, noch diesen eindellen.

Diese Aufgabe wird mit der Erfindung dadurch gelöst, daß die Längsränder des Blechstückes mit einer Längsfalzschweißmaschine kontinuierlich verschweißt werden und daß die an dem Blechstück angeschweißten Tragbügelösen Befestigungslappen einfacher Dicke aufweisen, deren Breite etwa 40 % und deren Länge ungefähr 25 % des Durchmessers des kreisförmigen Randteiles der Tragbügelösen beträgt.

Diese Ausgestaltung hat den Vorteil, daß die Befestigungslappen der Tragbügelösen das nachfolgende Rollen der Dose zu einem Zylinder nicht behindern und auch nicht abplatzen können. Vielmehr ist auch ein schnelles Widerstandsschweißen des Längsfalzes möglich, wodurch die Größe des zum Herstellen des Behälters benötigten Metallstückes minimiert und die hierfür erforderlichen Kosten reduziert werden.

Besonders zweckmäßig ist es, wenn die Befestigungslappen der Tragbügelösen an nur einem Punkt eines jeden Lappens durch Buckelschweißen mit einer Geschwindigkeit von 250 Lappenpaaren je Minute an den ebenen Blechstücken angeschweißt werden. Hierdurch wird eine bedeutende Produktionssteigerung erzielt und ein Abplatzen der Tragbügelösen beim anschließenden Rollen der Dosen mit Sicherheit verhindert.

Ferner hat das Verfahren nach der Erfindung den Vorteil, daß die Überlappung der Längsränder genau kontrolliert werden kann und es möglich ist, die Ösen an einem ebenen, rechtwinkligen Metallblech genau anzubringen und dieses dann glatt zu einem zylindrischen Dosenrumpf zu rollen oder zu walzen.

Weitere Merkmale und Vorteile der Erfindung ergeben sich aus der nachfolgenden Beschreibung und der beigefügten Zeichnung, in der das bevorzugte Verfahren an einem Beispiel näher erläutert ist. Es zeigt:
- Fig. 1: eine perspektivische Darstellung der Tragbügelöse, wie sie nach der Erfindung an dem Dosenrumpf angebracht wird,
- Fig. 2: eine Draufsicht auf die an dem ebenen Dosenblech befestigten Ösen,
- Fig. 3a, 3b und 3c: schematische Darstellungen, die die Verfahrensschritte beim Formen des Dosenrumpfes zeigen und
- Fig. 4: eine übertriebene Darstellung der Deformation der Blechzuschnittkante, wie sie bei Zuschnitten nach dem Stande der Technik auftritt.

In den Zeichnungen, die nur zur Erläuterung der bevorzugten Ausführungform der Erfindung und nicht zu deren Beschränkung dienen, wird die Erfindung anhand der Herstellung eines zylindrischen, eine Gallone fassenden Farbbehälters aus Metall beschrieben. Derartige Behälter werden aus einem verzinnten Blechmaterial hergestellt, dessen Dicke üblicherweise in Pfund angegeben wird. Für eine Gallone (3,78 Liter) fassende Farbbehälter liegt die Dicke gewöhnlich zwischen 75 lbs. und 90 lbs., wobei die Zinnbeschichtung 0,25 lbs. beträgt. Die übliche Dicke des Materials liegt zwischen 0,0083 und 0,0099 Zoll. Gute Ergebnisse wurden mit einer Blechdicke von 0,0094 Zoll und einer Zinnbeschichtung von 0,25 lbs. erzielt. Man erkennt jedoch, daß die Erfindung innerhalb des Materialbereiches zufriedenstellend angewendet werden kann, der für Behältergrößen mit einer Gallone Fassungsvermögen angegeben ist. (1 lbs = 0,454 kg ; 1 Zoll = 2,54 cm)

In Fig. 1 ist eine napfförmige Öse 10 dargestellt, die zum Halten der Enden eines Bügels oder Drahtgriffes zum Tragen des Behälters dient. Die napfförmige Öse 10 hat eine Grundfläche 12 und einen kreisförmigen Rand 13. In der Grundfläche 12 befindet sich eine zentrale Öffnung 15, welche die Öse durchdringt und die Enden des Bügels aufnimmt. Von diametral einander gegenüberliegenden Seiten des Randes 13 aus erstrecken sich zwei Befestigungslappen 16. Die napfförmige Öse 10 wird durch übliches Warmpressen aus einem Material hergestellt, welches ein 95 lbs. (0,0105 ") Weißblech ist.

In den Fig. 1 und 2 ist der Durchmesser der Grundplatte 12 mit D bezeichnet, der etwa 0,750 " beträgt. Die Breite W der Befestigungslappen 16 beträgt etwa 40% des Durchmessers D und die Länge L der Lappen 16 macht ungefähr 25% des Durchmessers D aus.

Bei dem bekannten Verfahren zum Herstellen von Dosen besteht der erste Schritt darin, aus einem flachen Stück Blech einen zylindrischen Körper oder Dosenrumpf zu formen. Das Blechstück wurde aus dem Blech zu einer geradlinigen Platte 20 geschnitten, die zueinander parallele, obere und untere Ränder 21 hat, deren Länge annähernd gleich dem Umfang des zylindrischen Behälters sind und die zueinander parallele Längsränder 22 aufweist, die annähernd gleich der Höhe des Farbbehälters sind. Auf der rechteckigen Platte 20 sind zwei Ösen angebracht, die sich in einem gegenseitigen Abstand voneinander befinden, der dem Durchmesser des Farbbehälters entspricht, aber auch gleich dem halben Behälterumfang sein kein. Bei einem Standardfarbbehälter mit einer Gallone Fassungsvermögen würde der Durchmesser etwa 6,500 " betragen und die Abmessungen "a" und "b" in Fig. 2 würden gleich 5,110 " bzw. 1,745 " sein.

Da das Blech 20 eben ist, können die Ösen 10 auf ihm genau positioniert und zum Anschweißen der Lappen 16 an das geradlinige Blech 20 leicht angeklemmt oder auf andere Weise befestigt werden. Beispielsweise könnte eine gebräuchliche Larson-Buckelschweißmaschine zum Anschweißen der Lappen 16 an das rechtwinklige Blechstück 20 verwendet werden. Eine solche Maschine hat die Kapazität, 0,3 Ösen/Sekunde anzuschweißen, die damit 20 Dosenrümpfe/Minute herstellen würde, wenn sie in Verbindung mit bekannten Vorschubeinrichtungen verwendet wird, wie sie üblicherweise in Dosenfertigungsstraßen eingesetzt werden. Es ist insbesondere beabsichtigt, daß die Lappen 16 durch Widerstandsschweißung mit einer Widerstandsschweißmaschine 30 an einem rechtwinkligen Blechstück 20 befestigt werden, wie dies schematisch in Fig. 3a dargestellt ist. Solche Widerstandsschweißmaschinen könnten von der Type sein, wie sie zum Erzeugen eines kontinuierlichen Längsfalzes verwendet werden (weiter unten näher erklärt), und die so abgewandelt werden, daß sie die Lappen durch Widerstandsschweißung befestigen, während das Blechstück vorbeiläuft. Besonders abgewandelte Buckelschweißmaschinen könnten die Schweißzeit bedeutend reduzieren und es ist anzunehmen, daß etwa 250 geradlinige Blechstücke/Minute durch eine solche speziell angepaßte Buckelschweißmaschine hindurchgeführt werden können.

Wenn die Ösen an das rechteckige Blechstück 20 angeschweißt sind, beträgt die Dicke des Bleches zuzüglich der Befestigungslappen 16 etwa das Doppelte der Dicke des rechteckigen Blechstückes 20 und Schweißverbindungen sind nur an zwei Stellen vorhanden, die sich in vertikalem Abstand voneinander befinden und parallel zum Längsrand 22 und senkrecht zum oberen und unteren Seitenrand 21 angeordnet sind. Dieses wichtige Merkmal erlaubt es, daß das rechtwinklige Blechstück 20 mit üblichen Zylinderprofilwalzen 40 zu einem richtigen Zylinder gerollt oder gewalzt werden kann, wie dies schematisch in Fig. 3b dargestellt ist. Hierzu kann eine übliche Zylinder-Profilwalzenmaschine, beispielsweise das Modell Nr. EWL-250 der Firma Soudronic A.G. oder das Modell Nr. FBW-22-420-S der Firma Fael A.G. verwendet werden, die auch bei bekannten Anlagen eingesetzt wird. Hierzu ist darauf hinzuweisen, daß die beschriebenen Maschinen Profilwalzenmaschinen sind, im Unterschied zu anderen bekannten Zylinder-Walzmaschinen, die theoretisch auch benutzt werden könnten. Im Hinblick darauf, daß die Schweißverbindung zwischen den Lappen 16 und der rechteckigen Platte 20 sich beim Walzen nicht lockern darf, während gleichzeitig ein genaues Walzen ohne Eindrücken der Dosenseitenwand möglich sein muß, sind die oben angegebenen Abmessungsverhältnisse Grenzwerte. Bei den in Fig. 3b dargestellten Profilwalzen kann die Überlappung der Längsränder 22 genau kontrolliert werden und wird tatsächlich auch sorgfältig so gesteuert, daß sie nicht mehr als 0,5 mm beträgt.

Wenn das ebene Blech 22 auf diese Weise zu einem Zylinder gerollt wird, werden die einander überlappenden Längsränder 22 mit einer üblichen Längsfalzschweißmaschine, wie sie schematisch in Fig. 3c dargestellt und mit 20 bezeichnet ist, kontinuierlich miteinander verschweißt. Kontinuierlich arbeitende Längsfalzschweißmaschinen, die zum Ausführen der Längsfalzschweißung verwendet werden könnten, sind beispielsweise das Modell EWL-250 der Soudronic A.G. oder das Modell FBW-22-420-S der Firma Fael A.G. Mit dem Schweißen des Längsfalzes wird ein zylindrischer Dosenrumpf 60 geformt und dieser Dosenrumpf wird dann den normalen Fertigungsschritten bei der Dosenherstellung unterworfen, zu denen das Anfalzen eines Bodens an einem Ende 61 und eines Ringes am anderen Ende 60 des Dosenrumpfes 62 gehört. Wenn der Dosenrumpf ein ringloser Dosenrumpf ist, wird das zweite Ende 60 in geeigneter Weise profiliert. Diese Verfahrensschritte sind bei der Dosenherstellung bekannt und für sich genommen nicht Teil der vorliegenden Erfindung. Sie werden deshalb hier auch nicht im einzelnen beschrieben.

Wie weiter oben erläutert wurde, wurde das ebene Blechstück 20 bisher von einer Reihe von Werkzeugen bearbeitet, welche Eindrückungen in das rechteckige Blech an den Stellen einprägten, wo die Ösen 10 angeschweißt werden. Die Ösen 10, die einen Ringflansch anstelle von Lappen 16 haben, wurden dann in diese Eindrückungen geschoben und das Metall wurde über den Flansch gepreßt, um die Ösen in Stellung zu halten. Da das Metall sich einfach elastisch dehnt, gab es beim Formen des Zylinders kein Problem. Beim Gesenkformen wird jedoch der geradegerichtete Längsrand 22 verzerrt. Diese Verzerrung, die unregelmäßig auftritt und in Fig. 4 durch die Abmessung X angegeben ist, würde 0,5 mm überschreiten und manchmal 1,0 mm erreichen. Dies ist mehr als das Doppelte des zulässigen Abstandes für Behälter für Farbe auf Wassergrundlage, die das oben erwähnte Spray-Streifenverfahren benutzen. Dies wiederum erfordert eine breitere Überlappung der Längsränder in der Längsfalzschweißstation der Fig.3c (wenn die Längsfalze nicht verlötet werden) und das gleichmäßige Abschmelzen des Saumes, ohne Rücksicht auf die Verzerrung, hat zur Folge, daß eine Längsfalzschweißmaschine 50 mit höherer Kapazität oder eine langsamer arbeitende Schweißmaschine 50 benötigt wird, als die, die sonst verwendet werden würde.

Mit der Erfindung wird eine Verzerrung X beseitigt und die Längsfalzüberlappung kann auf die erwähnte Größe sorgfältig gesteuert werden, theoretisch ist sogar eine Stumpfschweißung der Längsränder 22 möglich. Eine Stumpfschweißung, als eine praktische Sache, ist jedoch derzeit bei den erwähnten Dicken und den Toleranzen, die für die Geradlinigkeit der Längsränder 22 eingehalten werden können, nicht durchführbar. Durch die Dimensionierung der Befestigungslappen 16 und ihrer Orientierung in einer geraden Linie parallel zu den Längsrändern 22 und nicht parallel zu den oberen und unteren Querrändern 21 kann ein exakter Zylinder gerollt werden, wie dies bei dem üblichen Zylinderformschritt in Fig. 3 b dargestellt ist.

Der wesentliche Gedanke der Erfindung besteht somit darin, eine Verbesserung bei der Herstellung zylindrischer Metallbehälter vorzuschlagen, die das dauerhafte Anbringen von Ösen an dem geradlinigen Blech in dessen ebenem Zustand in einer Weise gestattet, daß der Zylinder des Dosenrumpfes anschließend genau und ohne Verzerrung der geraden Längskanten des rechteckigen Bleches geformt werden kann.

## Patentansprüche

1. Verfahren zum Herstellen eines zylindrischen Metallbehälters aus einem feuerverzinnten Blechstück (20), dessen Seitenränder etwa ebenso lang sind wie der Umfang des Behälters und dessen Längsränder eine Länge haben, die etwa der Höhe des Behälters entspricht, mit auf der zylindrischen Seitenwand befestigten Tragebügelösen (10), die einen napfförmigen Körper haben, der eine Grundfläche (12) mit einer Öffnung zur Aufnahme eines Drahtbügels und ein kreisförmiges Randteil (13) aufweist, von dem langgestreckte, im wesentichen senkrecht zu den Seitenrändern verlaufende, diametral einander gegenüberliegende Befestigungslappen (16) ausgehen, mit denen die Tragbügelösen (10) zunächst derart auf dem ebenen und geradlinig begrenzten Blechstück (20) durch Widerstandsschweißung befestigt werden, daß sie sich in ihrer Längsrichtung im wesentlichen parallel zu den Längsrändern (22) des Blechstücks (20) erstrecken, das anschließend zu einem Zylinder gerollt wird, dessen Längsränder (22) einander nicht mehr als 0,5 mm überlappen und die durch eine Schweißnaht miteinander verbunden werden, wobei, die Längsränder (22) des Blechstücks (20) miteiner Längsfalzschweißmaschine (50) kontinuierlich verschweißt werden und die an dem Blechstück (20) angeschweißten Tragbügelösen (10) Befestigungslappen (16) in einfacher Dicke aufweisen, deren Breite (W) etwa 40 % und deren Länge (L) ungefähr 25 % des Durchmessers (D) des kreisförmigen Randteiles (13) der Tragbügelösen (10) beträgt.

2. Verfahren nach Anspruch 1, **dadurch gekennzeichnet,** daß die Befestigungslappen (16) der Tragbügelösen (10) durch Buckelschweißen mit einer Geschwindigkeit von 250 Lappenpaaren/Minute an den ebenen Blechstücken (20) angeschweißt werden.

3. Verfahren nach Anspruch 1 oder 2, **dadurch gekennzeichnet,** daß bei dem zu einem Zylinder gerollten Blechstück (20) die Mittellinien der Befestigungslappen (16) von zwei Tragbügelösen (10) einen Abstand voneinander haben, der dem Durchmesser des gerollten Dosenrumpfes entspricht.

4. Verfahren nach einem der Ansprüche 1 bis 3, **dadurch gekennzeichnet,** daß zum Herstellen von Farbbehältern mit einer Gallone (3,78 Liter) Fassungsvermögen feuerverzinnte Bleche verwendet werden, deren Dicke zwischen 0,0083" (0,21 mm) und 0,0099" (0,25 mm) liegt.

## Claims

1. Process for producing a cylindrical metal container from a hot-galvanised piece of metal sheet (20), the side edges of which are approximately as long as the circumference of the container and the longitudinal edges of which are of a length which corresponds approximately to the height of the container, having carrying handle lugs (10) fastened on the cylindrical side wall, which lugs have a cup-shaped body which exhibits a base area (12) with an opening for receiving a wire handle and exhibits a circular edge part (13), from which elongated, diametrically opposite fastening lobes (16) extend, which lobes run essentially perpendicularly with respect to the side edges and by which the carrying handle lugs (10) are initially fastened by resistance welding on the flat and rectilinearly bounded piece of metal sheet (20) in such a way that they extend in their longitudinal direction essentially parallel to the longitudinal edges (22) of the piece of metal sheet (20), which is subsequently rolled to form a cylinder, the longitudinal edges (22) of which overlap each other no more than 0.5 mm and which are connected to each other by a welded joint, the longitudinal edges (22) of the piece of metal sheet (20) being welded continuously by a longitudinal-seam welding machine (50) and the carrying handle lugs (10) welded onto the piece of metal sheet (20) exhibiting fastening lobes (16) of single thickness, the width (W) of which is about 40 % and the length (L) of which is approximately 25 % of the diameter (D) of the circular edge part (13) of the carrying handle lugs (10).

2. Process according to Claim 1, characterised in that the fastening lobes (16) of the carrying handle lugs (10) are welded onto the flat pieces of metal sheet (20) by projection welding at a rate of 250 pairs of lobes/minute.

3. Process according to Claim 1 or 2, characterised in that, on the piece of metal sheet (20) rolled to form a cylinder, the centre lines of the fastening lobes (16) of two carrying handle lugs (10) are at a distance from each other which corresponds to the diameter of the rolled container body.

4. Process according to one of Claims 1 to 3, characterised in that hot-galvanised metal sheets of which the thickness lies between 0.0083" (0.21 mm) and 0.0099" (0.25 mm) are used for producing paint containers having a capacity of 1 gallon (3.78 litres).

## Revendications

1. Procédé de fabrication d'un récipient métallique cylindrique, à partir d'une pièce de tôle (20) galvanisée à chaud, dont les bords latéraux sont à peu près de la longueur de la circonférence du récipient et dont les bords longitudinaux présentent une longueur correspondant à peu près à la hauteur du récipient, avec des oeillets porteurs en forme d'étriers (10) fixés sur la paroi latérale cylindrique, récipient présentant une face de base (12) avec une ouverture destinée à recevoir un étrier en fil et une partie de bordure (13) circulaire, d'où partent des languettes de fixation (16) allongées, situées diamétralement opposées les unes aux autres et s'étendant pratiquement perpendiculairement aux bords latéraux, languettes de fixation (16) à l'aide desquelles les oeillets porteurs en forme d'étriers (10) sont d'abord fixés, par soudage par résistance sur la pièce de tôle (20) plane et à limite rectiligne, en ce qu'elles s'étendent, dans leur direction longitudinale, sensiblement parallèlement aux bords longitudinaux (22) de la pièce de tôle (20), qui est ensuite roulée pour former un cylindre, dont les bords longitudinaux (22) se chevauchent l'un l'autre de pas plus de 0,5 mm et qui sont reliés l'un à l'autre au moyen d'un cordon de soudure, où les bords longitudinaux (22) de la pièce de tôle (20) sont soudés en continu, à l'aide d'une machine à souder à pli longitudinal (50), et les oeillets porteurs en forme d'étriers (10) soudés sur la pièces de tôle (20) présentant des languettes de fixation (16) à simple épaisseur, dont la largeur (W) est à peu près égale à 40 % du diamètre (D) et dont la longueur (L) est à peu près égale à 25 % du diamètre (D) de la partie de bordure cylindrique (13) des oeillets porteurs en forme d'étriers (10).

2. Procédé selon la revendication 1, caractérisé en ce que les languettes de fixation (16) des oeillets porteurs en forme d'étriers (10) sont soudés, par soudage par bossages, sur les pièces de tôle (20) planes, avec une vitesse de 250 couples de languettes/minute.

3. Procédé selon la revendication 1 ou 2, caractérisé en ce que dans le cas de la pièce de tôle (20), roulée en cylindre, les médianes des languettes de fixation (16) de deux oeillets porteurs en forme d'étriers (10) sont espacées les unes des autres d'une distance qui correspond au diamètre du fut de récipient une fois roulé.

4. Procédé selon l'une des revendications 1 à 3, caractérisé en ce que, pour fabriquer des récipients à peinture, d'une capacité volumétrique d'un gallon (3,78 litres), on utilise des tôles galvanisées à chaud, dont l'épaisseur est située entre 0,21 mm (0,0083") et 0,25 mm (0,0099").
